# EUROPÄISCHE PATENTANMELDUNG

(11) **EP 0 368 113 A1**
(43) Veröffentlichungstag der Anmeldung: **16.05.1990**
(21) Anmeldenummer: 89120087.5
(22) Anmeldetag: 30.10.1989
(51) Int. Cl.: H01R 13/514

(54) **Gurtbares Kunststoffgehäuse**

(30) Priorität: 09.11.1988 DE 8814029 U
(71) Anmelder: Grote & Hartmann GmbH & Co. KG, D-42369 Wuppertal (DE)
(72) Erfinder: Neumann, Andreas, Dipl.-Ing., D-5600 Wuppertal 21 (DE); Wiese, Michael, Dipl.-Ing., D-5630 Remscheid (DE)
(74) Vertreter: Patentanwälte Dr. Solf & Zapf

(57) **Zusammenfassung**

Die Erfindung betrifft ein Gehäuse aus Kunststoff mit Gehäusekammern zur Aufnahme von elektrischen Steckverbindern und mit miteinander verrastbaren Gurteinrichtungen, von denen die erste Gurteinrichtung auf einer Seitenwandung und die zweite Gurteinrichtung auf der gegenüberliegenden Seitenwandung angeordnet sind, wobei die erste Rasteinrichtung aus mindestens einem hakenförmigen, an der Seitenwandung angeformten und vorspringenden Rastfinger besteht, der durch einen Anbindungssteg (22) und durch einen daran angeformten, nach oben erstreckenden Raststeg (23) gebildet wird, und wobei an der Seitenwandung mindestens eine nach außen vorspringende ösenförmige zweite Rasteinrichtung angeordnet ist, die aus einem Anbindungssteg (32) und aus einem damit verbundenen Bügel (33) besteht, die eine Ausnehmung (37) zur Lagerung des Raststegs (23) bilden.

## Beschreibung

Die vorliegende Erfindung betrifft ein gurtbares Kunststoffgehäuse gemäß dem Oberbegriff des Ansprüches 1.

Derartige gurtbare Kunststoffgehäuse sind mit der DE-OS 35 41 610 bekannt geworden. Das bekannte gurtbare Kunststoffgehäuse ist derart gestaltet, daß es jeweils einen oder mehrere Materialstege aufweist, die von einer Ausnehmung in dem benachbarten Gehäuse aufgenommen werden. Obwohl diese bekannten Kunststoffgehäuse sehr zufriedenstellend eingesetzt werden können, sind zur Formgebung drei Formgebungsrichtungen und damit drei Formgebungsschritte erforderlich. Zudem besteht das Bedürfnis, die technischen Eigenschaften dieses bekannten Gehäuses bezüglich die Festigkeit der Gurtverbindung zu verbessern.

Gurtbare Gehäuse der eingangs genannten Art werden verwendet, um elektrische Kontakte aufzunehmen. Die Gehäuse werden miteinander zu einem Gurt verbunden, um maschinell verarbeitet werden zu können.

Diesen Verarbeitungsbedingungen entsprechend, muß das Gehäuse relativ unterschiedliche Bedingungen erfüllen. Auf der einen Seite muß das Gehäuse so gestaltet sein, daß ein flexibler, spulbarer Gurt entsteht, der auch bereits mit kleinen Krümmungsradien aufspulbar ist. Weiterhin soll das Zusammenfügen der einzelnen Gehäuse relativ einfach bewerkstelligt werden können. Auf der anderen Seite sollen die Gehäuse jedoch sehr sicher zusammengehalten werden, da ein Reißen der Verbindung zu einem Stillstand der Maschine und zu einem Produktionsausfall führt, bis das Gurtband wieder neu eingefädelt ist.

Der vorliegenden Erfindung liegt deshalb die Aufgabe zugrunde, Gehäuse der eingangs genannten Art mit Gurteinrichtungen zu schaffen, die einfacher und kostengünstiger hergestellt und auf einfache Weise zusammengefügt werden können, wobei die Verbindung eine höhere Zugfestigkeit aufweist.

Diese Aufgabe wird erfindungsgemäß durch den Gegenstand des Ansprüches 1 gelöst. Zu bevorzugende Ausführungsformen der Erfindung sind Gegenstand der Unteransprüche.

Mit der Erfindung wird ein gurtbares Gehäuse geschaffen, das auf besonders einfache Weise hergestellt werden kann. Dazu trägt insbesondere bei, daß die Anzahl der Formgebungsrichtungen, die für die Werkstoff- und Herstellungskosten wesentlich ist, hier verringert worden ist. Bei den bekannten Gurtband-Kunststoffgehäusen sind drei Entformungsrichtungen notwendig, um das Gehäuse mit der Ausnehmung herstellen zu können. Bei dem erfindungsgemäßen Gehäuse werden nur zwei Formgebungsrichtungen benötigt, so daß die Herstellung sehr viel einfacher ist.

Weiterhin erlaubt es die erfindungsgemäße Gestaltung, die Kunststoffgehäuse in einfacher Weise maschinell miteinander zu verbinden, d.h. maschinell zu Gurten zusammenzufügen.

Weiterhin ermöglicht es die erfindungsgemäße Gestaltung, die Verbindung der einzelnen Gehäuse mit geringem Materialaufwand durchzuführen.

Weitere Merkmale der Erfindung ergeben sich aus der nachfolgenden Beschreibung eines Ausführungsbeispiels im Zusammenhang mit der Zeichnung. Darin zeigt, in schematisierter Darstellung:
Fig. 1: eine Ansicht von unten auf das Ausführungsbeispiel des erfindungsgemäßen Gehäuses;
Fig. 2: einen Querschnitt durch die untere Hälfte des Gehäuses gemäß Fig. 1 entlang der Linie II-II mit Blickrichtung in Pfeilrichtung;
Fig. 3: eine Frontansicht eines Raststeges.

In den Figuren 1 bis 3 ist ein aus Kunststoff gespritztes gurtbares Gehäuse 1 dargestellt.

Das Gehäuse 1 weist eine Bodenwandung 2, eine in bezug auf Fig. 1 linke Seitenwandung 3, eine rechte Seitenwandung 4 und eine Deckenwandung 5 auf. Parallel zu den beiden Seitenwänden ist im Inneren des Gehäuses eine Zwischenwand 6 angeordnet, durch die zwei parallel zu den Seitenwänden verlaufende Kammern 7 und 8 gleicher Größe gebildet werden. Die Kammern sind an der Gehäusevorderseite 9 und an der Gehäuserückseite 10 offen, und zur Aufnahme von nicht dargestellten elektrischen Kontaktelementen bestimmt.

Die ersten hakenförmigen Rasteinrichtungen sind an der rechten Seitenwandung 4 angeformt und springen von dieser nach außen vor. Sie bestehen aus zwei Rastfingern 20,21, die durch einen Anbindungssteg 22 und durch einen daran angeformten, sich senkrecht nach oben von diesem Anbindungssteg aus erstreckenden Raststeg 23 gebildet werden. Die untere Fläche 24 des Anbindungssteges 22 liegt in der gleichen Ebene wie die Unterfläche der Bodenwandung 2. Der Anbindungssteg ist weiterhin mit einem rechteckigen Querschnitt geformt.

Der Raststeg 23 ist mit einer längsverlaufenden Ausnehmung 25 versehen und weist zwei Seitenkanten 23a und eine bogenförmige Oberkante 23b auf. An den Längskanten 23a sind Rastnasen 26,27 geformt, nach unten gerichtete Rastkanten 28,29 aufweisen. An der linken Seitenwand 3 des Gehäuses sind nach außen vorspringend zweite Rasteinrichtungen 30,31 angeordnet, die komplementär zu den ersten Rasteinrichtungen gestaltet sind.

Die zweiten ösenförmigen Rasteinrichtungen bestehen jeweils aus einem Anbindungssteg 32 und aus einem damit verbundenen Bügel 33. Der Anbindungssteg 32 ist, ausgehend von der Unterfläche der Bodenwandung 2 um z.B. etwa 45 Grad nach oben geneigt. Der sich an diesen Anbindunssteg anschließende Bügel 33 ist horizontal bzw.parallel zur Bodenfläche verlaufend angeordnet und besteht aus zwei U-Schenkeln 34,35 und aus einem parallel zur linken Seitenwandung verlaufenden U-Bodensteg 36. Die beiden U-Schenkel 34,35 und der U-Bodensteg 36 umschließen zusammen mit dem Anbindungssteg eine rechteckige Ausnehmung 37. Die Abwinkelung des Anbindungssteges 32 ergibt einen Freiraum 33a unterhalb des Bügels 33 mit einer bestimmte Höhe "H". Diese Höhe entspricht der Dicke des Anbindungssteges 22, so daß ein Gurt mit fluchtenden Bodenflächen des Gehäuses gebildet werden kann.

Die Ausbildung dieses Gehäuses gestattet eine besonders günstige Herstellung: Die Gehäuse werden einzeln hergestellt, wobei aufgrund der günstigen Raumform der Gurteinrichtungen nur zwei Entformungsrichtungen, nämlich in Längsrichtung, d.h. in der Längsrichtung der Kontaktkammern und in senkrechter Richtung dazu erforderlich sind. Dadurch ist die Werkzeugerstellung und die Herstellung sehr kostengünstig zu bewirken.

Nach der Herstellung werden die einzelnen Gehäuse vorzugsweise maschinell miteinander verbunden. Dazu werden die beiden Raststege 23, die sich an der einen Seite des Gehäuses befinden, durch die Ausnehmungen 37 der Bügel 33, die sich an einem anderen Gehäuse befinden, gesteckt, bis die Rastnasen 26,27 über die Stege 34,35 springen. Der Bereich der Raststege 23 unterhalb der Rastnasen sitzt dann spielfrei in der Ausnehmung 37 und die Oberfläche des Anbindungssteges 22 lagert anliegend an der Unterfläche des Bügels 33, so daß die Gehäuse spielfrei aneinander gegurtet sind. Durch eine Vielzahl von derartigen Gehäusen wird ein Gehäusegurt gebildet.

Dieser Gehäusegurt kann aufgrund der Flexibilität der Gurteinrichtungen zu einer Spule gewickelt werden. Trotz dieser Flexibilität weisen die Rasteinrichtungen jedoch eine hohe Zugfestigkeit auf, was durch die Ausbildung in der Ebene der Bodenwandung und durch die Querschnittsausbildung der Rasteinrichtungen erreicht wird.

Weiterhin gewährleistet die Ausbildung der Rasteinrichtungen einen sehr genauen Abstand der einzelnen im Gurt befindlichen Gehäuse zueinander, was die maschinelle Verarbeitung wesentlich erleichtert. Es können zur Erhöhung der Flexibilität des Gurtes an der Anbindungsstelle des Anbindungssteges 22 Einkerbungen 22a vorgesehen werden, die nach Art eines Gelenkes wirken können. Sie erleichtern außerdem das Einfädeln in die Ausnehmungen 37 und das Auseinandertrennen der bestückten Gehäuse.

Mit der Erfindung gelingt es somit, mit zwei Formgebunsrichtungen die Gurteinrichtungen zu schaffen. Bei der bekannten Gurteinrichtung mußten auftretende Zugkräfte von Rastnasen aufgenommen werden. Die vorliegende Erfindung sieht demgegen- über vor, daß die Zugkräfte jeweils vom Anbindungssteg aufgenommen werden, so daß erheblich höhere Zugkräfte wirken können, ohne daß die Gurteinrichtung auseinandergerissen wird. Die neue Gurteinrichtung ist leicht steckbar, jedoch schwer entrastbar. Dabei sorgen die Ausnehmungen 25 für ein federndes Ausweichen der verbleibenden Stege des in der Frontansicht U-förmigen Raststeges. Beim Gurten können Gehäuseaußenwandungsflächen als Führungsflächen bzw. Anlageflächen dienen, weil das benachbarte Gehäuse von oben eingefädelt wird. Das bei den bekannten Gurteinrichtungen seitliche Zusammenschieben des Gehäuses ist äußerst schwierig. Somit ist es mit einfachen Mitteln gelungen, eine sehr effektive Gurteinrichtung zu schaffen.

Zweckmäßigerweise weisen die der Ausnehmung 37 zugekehrten Innenflächen der U-Schenkel 34, 35 jeweils eine von unten zum Innenraum der Ausnehmung 37 weisende Einführschräge 37a auf, die mit der bogenförmigen Kante 23h des Raststegs 23 zusammenwirkt derart, daß das Einfädeln des Raststegs 23 in die Ausnehmung 37 problemlos erfolgen kann. Die Breite der Ausnehmung 37 entspricht der Breite des Raststegs 23, gemessen jeweils von einer Kante 23a zur anderen Kante 23a. Obwohl an den Kanten 23a vorspringende Rastnasen 26, 27 angeformt sind, kann der Raststeg 23 ohne große Steckkraft durch die Ausnehmung 37 gesteckt werden, weil die U-förmige, mit der Ausnehmung 25 versehene Raumform des Raststegs 23 ein Federn der U-Schenkel 34, 35 des Raststegs 23 zum Innenraum der Ausnehmung 25 hin ermöglicht. Nach dem Verrasten des Raststegs 23 ergibt sich der schon erwähnte spielfreie Sitz des Raststegs in der Ausnehmung 37, weil auch die Dicke des Raststegs 23 auf die Tiefe der Ausnehmung 37 abgestimmt ist.

## Patentansprüche

1. Gehäuse aus Kunststoff mit Gehäusekammern zur Aufnahme von elektrischen Steckverbindern und mit miteinander verrastbaren Gurteinrichtungen, von denen die erste Gurteinrichtung auf einer Seitenwandung und die zweite Gurteinrichtung auf der gegenüberliegenden Seitenwandung angeordnet sind, dadurch **gekennzeichnet,** daß die erste Rasteinrichtung aus mindestens einem hakenförmigen, an der Seitenwandung (4) angeformten und vorspringenden Rastfinger (20, 21) besteht, der durch einen Anbindungssteg (22) und durch einen daran angeformten, nach oben erstreckenden Raststeg (23) gebildet wird, und daß an der Seitenwandung (3) mindestens eine nach außen vorspringende ösenförmige zweite Rasteinrichtung (30, 31) angeordnet ist, die aus einem Anbindungssteg (32) und aus einem damit verbundenen Bügel (33) besteht, die eine Ausnehmung (37) zur Lagerung des Raststegs (23) bilden.

2. Gehäuse nach Anspruch 1, dadurch **gekennzeichnet,** daß der Anbindungssteg (22) zur Ebene der Seitenwandung (4) senkrecht angeordnet vorspringt und daß der Raststeg (23) sich senkrecht vom Anbindungssteg (22) nach oben zur Eckenwandung (5) und parallel zur Seitenwandung (4) erstreckt.

3. Gehäuse nach Anspruch 1 und/oder 2, dadurch **gekennzeichnet,** daß die untere Fläche (24) des Anbindungsstegs (22) in der gleichen Ebene liegt wie die Unterfläche der Bodenwandung (2).

4. Gehäuse nach einem oder mehreren der Ansprüche 1 bis 3, dadurch **gekennzeichnet,** daß der Anbindungssteg (22) einen rechteckigen Querschnitt aufweist.

5. Gehäuse nach einem oder mehreren der Ansprüche 1 bis 4, dadurch **gekennzeichnet,** daß der Raststeg mit einer mittig längs verlaufenden Ausnehmung (25) versehen ist.

6. Gehäuse nach einem oder mehreren der Ansprüche 1 bis 5, dadurch **gekennzeichnet,** daß der Raststeg (23) - in der Frontansicht betrachtet - U-förmig ausgebildet ist und außenseitig vertikale Seitenkanten (23a) sowie eine bogenförmige Oberkante (23b) aufweist.

7. Gehäuse nach Anspruch 6, dadurch **gekennzeichnet,** daß an den Längskanten (23a) Rastnasen (26 bzw. 27) angeformt sind, die nach unten gerichtete Rastkanten (28 bzw. 29) aufweisen.

8. Gehäuse nach einem oder mehreren der Ansprüche 1 bis 7, dadurch **gekennzeichnet,** daß der Anbindungssteg (32) der zweiten Rasteinrichtung,ausgehend von der Unterfläche der Bodenwandung (2), schräg nach oben verlaufend angeordnet ist und der Bügel (33) sich horizontal bzw. parallel zur Bodenfläche sich erstreckt.

9. Gehäuse nach einem oder mehreren der Ansprüche 1 bis 8, dadurch **gekennzeichnet,** daß der Bügel (33) aus zwei U-Schenkeln (34, 35) und aus einem parallel zur Seitenwandung verlaufenden U-Bodensteg (36) besteht, wobei die beiden U-Schenkel (34, 35) und der U-Bodensteg (36) zusammen mit dem Anbindungssteg (32) eine rechteckige Ausnehmung (37) bilden.

10. Gehäuse nach Anspruch 8 und/oder 9, dadurch **gekennzeichnet,** daß unter dem Bügel (33) aufgrund der Abwinklung des Anbindungsstegs (32) ein Freiraum (33) gebildet ist, dessen Höhe "H" der Dicke des Anbindungsstegs (22) eines Rastfingers (20, 21) entspricht.

11. Gehäuse nach einem oder mehreren der Ansprüche 1 bis 10, dadurch **gekennzeichnet,** daß die Rastkanten (28, 29) in Höhe der Oberfläche der U-Schenkel (34, 35) angeordnet sind.

12. Gehäuse nach einem oder mehreren der Ansprüche 1 bis 11, dadurch **gekennzeichnet,** daß der Raststeg (23) spielfrei in der Ausnehmung (37) sitzt, wobei die Oberfläche des Anbindungsstegs (22) anliegend an der Unterfläche des Bügels (33) angeordnet ist.

13. Gehäuse nach einem oder mehreren der Ansprüche 1 bis 12, dadurch **gekennzeichnet,** daß die Breite des Raststegs (23) der Breite der Ausnehmung (37) und die Dicke des Raststegs (23) der Tiefe der Ausnehmung (37) entsprechen.

14. Gehäuse nach einem oder mehreren der Ansprüche 1 bis 13, dadurch **gekennzeichnet,** daß an der Anbindungsstelle des Anbindungsstegs (22) Einkerbungen (22a) vorgesehen sind.

15. Gehäuse nach einem oder mehreren der Ansprüche 1 bis 14, dadurch **gekennzeichnet,** daß die zum Innenraum der Ausnehmung (37) weisenden Flächen der U-Schenkelstege (34, 35) eine von ihrer Unterfläche zum Innenraum sich erstreckende Einführungsschräge (37a) aufweisen.
